# EUROPÄISCHE PATENTSCHRIFT

(11) **EP 1 169 133 B1**
(45) Veröffentlichungstag und Bekanntmachung des Hinweises auf die Patenterteilung: **17.05.2006**
(21) Anmeldenummer: 00929337.4
(22) Anmeldetag: 05.04.2000
(51) Int. Cl.: B05C 1/08, B27G 11/00

(54) **VORRICHTUNG ZUM AUFTRAGEN EINES KLEBSTOFFS**
DEVICE FOR APPLYING AN ADHESIVE
DISPOSITIF POUR APPLIQUER UN ADHESIF

(30) Priorität: 14.04.1999 DE 19916776
(43) Veröffentlichungstag der Anmeldung: 09.01.2002
(73) Patentinhaber: Henkel KGaA, 40190 Düsseldorf (DE)
(72) Erfinder: SCHOLZ, Konrad, D-01705 Pesterwitz (DE)
(74) Vertreter: Mathes, Nikolaus
(86) Internationale Anmeldenummer: PCT/EP2000/003004
(87) Internationale Veröffentlichungsnummer: WO 2000/062940

(56) Entgegenhaltungen:
- DE-A- 3 927 365
- DE-U- 9 318 650
- GB-A- 2 034 608
- US-A- 2 359 015
- US-A- 4 073 263
- US-A- 5 772 762

## Beschreibung

Die Erfindung betrifft insbesondere das Anleimen eines bandförmigen Belags an eine gekrümmte oder vorzugsweise gerade Schmalfläche (Kante) eines Plattenelements, insbesondere einer Span-, Faser- oder Massivholzplatte, wobei man den Belag mit mindestens einem Andruckelement an die Schmalfläche anpreßt. Zum Verkleben wird der Klebstoff zunächst auf die Schmalfläche, die in der Fachsprache "Kante" genannt wird, aufgebracht und der Belag dann an die Schmalfläche angepreßt. Die eingesetzten Plattenelemente sind üblicherweise auf ihrer Ober- und/oder Unterseite beschichtet, zum Einsatz der erfindungsgemäßen Vorrichtung ist eine solche Beschichtung aber nicht notwendig.

### Stand der Technik

Ein solches Anleimen oder Beschichten von geraden und profilierten (d. h. gekrümmten) Schmalflächen von Plattenelementen, insbesondere von Holzwerkstoffen, mit Beschichtungsmaterialien wird üblicherweise mit sogenannten Kantenanleimmaschinen durchgeführt, an denen die Plattenelemente mit hoher Geschwindigkeit vorbeilaufen. Die Beschichtungsmaterialien können aus Kunststoff (Melamin, PVC, ABS, PP) bestehen bzw. auf Papierbasis aufgebaut sein. Neben Melamin und Polyester können auch Furniere als Kantenmaterial verarbeitet werden. Das Beschichtungsmaterial wird durch geeignete Andruckvorrichtungen an die Schmalflächen fest angedrückt, auf die vorher ein dünner Film eines Schmelzklebstoffs aufgebracht worden ist. Danach werden überstehende Kanten mit einem Ziehmesser abgeschnitten oder abgefräst.

Die geraden Flächen werden üblicherweise mit Hilfe von Andruckrollen, deren Durchmesser bis 200 mm betragen kann, unter Zuhilfenahme von Schmelzklebstoff und Kantenband beschichtet. Der Rollenandruck dient dazu, den Belag auf dem vorbeilaufenden Werkstück zu fixieren.

Die vorliegende Erfindung beschäftigt sich mit dem Auftragen von dünnen Klebstoffilmen auf Werkstücke, insbesondere auf die Schmalflächen von plattenelementen, auf die dann der bandförmige Belag durch Anpressen angeleimt wird. Bekannt ist, dass man beim Anleimen bandförmiger Beläge auf im Querschnitt gerade Schmalflächen zunächst den Klebstoff, insbesondere den Schmelzklebstoff, auf die Schmalfläche aufträgt. Die Erfindung ist aber nicht auf das Auftragen der Klebstoffilme auf gerade Kanten eingeschränkt, sie kann zum Auftragen von Klebstoff auf beliebige Werkstücke und auch auf gekrümmte bzw. profilierte Kanten Verwendung finden und insbesondere in der Ummantelung von Profilen und geraden Flächen eingesetzt werden.

Zum Auftragen der Klebstoffilme auf gerade Schmalflächen wird nach dem Stand der Technik eine Auftragswalze verwendet, deren Oberfläche eine gitternetzartige Struktur aufweist, welche "Kordelung" genannt wird. Je feiner diese Kordelung ist, desto gleichmäßiger wird der Klebstoff auf die Schmalfläche aufgetragen. Bei einer feinen Kordelung liegt die Maschenweite der gitterartigen Struktur bei etwa 0,1 bis 1,1 mm, bei einer groben Kordelung bei 1,6 mm.

Der Klebstoff wird aus einem Klebstoffbehälter über geeignete Mittel auf die Oberfläche der Auftragswalze aufgetragen. Eine gleichmäßige Dicke der Klebstoffschicht auf der Auftragswalze wird durch nahe an der Auftragswalze angebrachte stabförmige Elemente, sogenannte Dosierstäbe, erreicht, die mit der Oberfläche der Auftragswalze einen engen und über seine gesamte Länge gleichmäßigen Spalt bilden.

Dem oben genannten Vorteil einer feinen Kordelung der Oberfläche der Auftragswalze steht der Nachteil gegenüber, dass kleine, aus der Schmalfläche des Plattenelements abgelöste Partikel, z. B. feine Späne bei Spanplatten, an der Klebstoffschicht der Auftragswalze anhaften und sich am engen Spalt zwischen der Oberfläche der Auftragswalze und dem Dosierstab festsetzen. Als Folge davon ist der Klebstoffilm hinter dem Dosierstab streifenartig unterbrochen, und anstelle eines über die Breite der Schmalfläche geschlossenen Klebstoffilmes werden einzelne dünne, in Längsrichtung verlaufende Klebstoffstreifen auf die Schmalfläche aufgetragen. Da die auf die Schmalfläche aufgetragenen Klebstoffilme relativ dünn sind, bleiben die Unterbrechungen im Klebstoffilm auch nach dem Anpressen des bandförmigen Belages erhalten.

Verwendet man dagegen Auftragswalzen mit einer groberen Kordelung, so dass ein dickerer Klebstoffilm auf die Schmalfläche des Plattenelements aufgetragen wird, so durchlaufen die Partikel zwar den Spalt zwischen Dosierstab und Auftragswalze, der dickere Klebstoffilm ist aber aufgrund der groberen Kordelung ungleichmäßig und führt außerdem infolge der größeren Klebstoffmenge zu einem seitlichen Austritt an den Rändern des bandförmigen Belages und damit zur Verschmutzung am Plattenelement und zu einer unerwünschten dicken, deutlich sichtbaren Klebstoffuge.

Die störenden Partikel am Spalt zwischen der Auftragswalze und dem Dosierstab lassen sich zwar durch eine Vergrößerung des Spaltes entfernen, so dass die Partikel durch den Spalt hindurchlaufen und zusammen mit dem Klebstoff auf die Schmalfläche aufgetragen werden. Da in diesem Fall aber zu viel Schmelzklebstoff auf die Schmalfläche aufgetragen wird, tritt dieser, wie oben beschrieben, an den Rändern des aufgeklebten bandförmigen Belages aus und verschmutzt die Breitfläche des üblicherweise beschichteten Plattenelementes.

In der GB-A-2034608 wird eine Vorrichtung zum Dosieren des Leimauftrages auf eine laufende Bahn, insbesondere eine Wellpappenbahn, beschrieben. Diese Vorrichtung umfasst einen Leimbehälter, eine in dem Leimbehälter eintauchende Leimauftragswalze, an die die zu beleimende Bahn angedrückt ist, einen einstellbaren, sich über die gesamte Walzenbreite erstreckenden Rakel zur Dosierung des zu übertragenen Leims sowie zusätzlich ein weiteres, sich über die gesamte Walzenbreite erstreckendes, einstellbares Rakel zur Enddosierung des Leimauftrages. Von Vorteil ist hierbei, dass als Folge der kleineren einstellbaren Leimspalte Leime mit hohem Feststoffanteil anwendbar sind. Um die Schmutzanfälligkeit des Vordosierrakels zu beseitigen, ist die Oberfläche der Leimauftragswalze profiliert, insbesondere weist sie eine Schrägriffelung auf.

Die US-A-2338635 offenbart eine Vorrichtung zum Auftragen von Klebstoffen auf Holzplatten nach dem Oberbegiff von anspruch 1. Diese Vorrichtung umfasst eine Auftragswalze, die zwei verschiedene arten von Rillen aufweist. Die GB-A-1032832 beschreibt eine Vorrichtung zum Beschichten von Papierbögen mit einem flüssigen Beschichtungsmittel. Hierbei ist die Auftragswalze mit schräg verlaufenden Rillen profiliert.

### Erfindungsgemäße Aufgabe und Lösung

Die Erfindung betrifft eine Vorrichtung zum Auftragen eines Klebstoffes auf ein Plattenelement, vorzugsweise eine Span-, Faser oder Massivholzplatte, insbesondere auf dessen Schmalfläche, mit einer drehbaren Auftragswalze, deren Oberfläche profiliert und der geometrischen Form des Werkstücks angepasst ist, mit Mitteln zum dosierten Aufbringen von Klebstoff auf die Auftragswalze, wobei diese Mittel im Abstand von der Oberfläche der Auftragswalze angeordnet sind, so dass ein Spalt zwischen den Mitteln und der genannten Oberfläche gebildet wird, und wobei die Oberfläche der Auftragswalze eine gitterartige Kordelung oder eine aus parallelen Linien bestehende Profilierung und mindestens eine besonders ausgeprägte Vertiefung mit einer Tiefe von 0,1 bis 2,0 mm zum Entfernen unerwünschte Partikel aufweist.

Die Erfindung umfasst auch eine Spaltbreite von Null, falls die Oberfläche der Auftragswalze eine genügend tiefe Profilierung, z.B. Kordelung oder dergleichen, aufweist, so dass über die Profilierung eine ausreichende Klebstoffmenge übertragen wird. Die Profilierung kann gitternetzartig sein, aber auch andere Profil-Muster der Oberfläche der Auftragswalze sind möglich und liegen im Rahmen der Erfindung.

Der Erfindung liegt die Aufgabe zugrunde, mit der genannten Vorrichtung einen gleichmäßigen, feinen Klebstofffilm auf das Werkstück aufzubringen, ohne dass Partikel, deren Durchmesser größer als der genannte Spalt ist, zu Störungen führen und ohne dass das Werkstück von einem Überschuß von Klebstoff verschmutzt wird. Insbesondere sollen kleine Partikel nicht am Dosierstab hängen bleiben.

Diese Aufgabe wird bei der genannten Vorrichtung erfindungsgemäß dadurch gelöst, dass der Klebstoff ein Schmelzklebstoff ist und die Vertiefung schräg zur Drehachse der Auftragswalze verläuft.

Die besondere Vertiefung ermöglicht den störenden Partikeln, durch den Dosierspalt hindurchzulaufen, so dass die Partikel mit auf das Werkstück aufgetragen werden, aber die Gleichmäßigkeit und Geschlossenheit des Klebstoffilmes nicht beeinträchtigt wird. Überraschenderweise wurde bei Versuchen gefunden, dass trotz einer solchen Vertiefung keine störende Ungleichmäßigkeit des Klebstoff auftrags auftrat.

Die genannte besondere Vertiefung bzw. die besonderen' Vertiefungen können eine unterschiedliche Form haben. Wichtig ist nur, dass die Vertiefung den in ihnen befindlichen Partikeln ermöglicht, durch den engen Dosierspalt hindurchzulaufen.

Insbesondere ist es von Vorteil, wenn die besondere Vertiefung als Nut ausgebildet ist, die insbesondere über eine mindestens der Breite der Schmalfläche entsprechende Breite der Auftragswalze verläuft. Auf diese Weise wird ein über die gesamte Breite der Schmalfläche geschlossener Klebstoffilm erreicht. Dabei ist es besonders bevorzugt, wenn die Nut über die gesamte Breite der Auftragswalze verläuft.

Zum schnellen Entfernen der Partikel von der Auftragswalze ist es außerdem von Vorteil, wenn die Nut im Winkel zur vorgesehenen Vorschubrichtung des Werkstücks verläuft. Die von der Schmalfläche aufgenommenen Partikel werden dann in der Regel nach nur einer Umdrehung der Auftragswalze wieder auf die Schmalfläche aufgetragen.

Da die Auftragswalze in der Regel eine zur Vorschubrichtung des Plattenelements senkrecht stehende Drechachse hat, wird außerdem vorgeschlagen, dass die Nut schräg zur Drehachse der Auftragswalze verläuft. Dieses merkmal der Erfindung hat sich als besonders vorteilhaft herausgestellt, da hier die Partikel besonders schnell von der Auftragswalze entfernt werden und keinerlei Ungleichmäßigkeit des Klebstoffauftrags auftritt.

Durch eine derartige schräge Anordnung der Nut wird außerdem eine Turbulenz in dem flüssigen Klebstoff, beispielsweise in der Schmelze von Schmelzklebstoff, erzeugt, so dass besonders große Partikel, die trotz der Nut nicht durch den Spalt hindurchlaufen können, auf der Oberfläche der Auftragswalze zu einem der beiden Seitenkanten wandern und daher nur einen kurzzeitigen Einfluß, meistens nur während einer Umdrehung der Auftragswalze, auf die Gleichmäßigkeit des Klebstoffilms nehmen.

Ferner wird vorgeschlagen, dass die Oberfläche eine gitterartige Kordelung aufweist. Alternativ ist es auch vorteilhaft, wenn die Oberfläche eine aus parallelen Linien bestehende Profilierung aufweist, wobei die Linien axial oder in Umfangsrichtung verlaufen. Die Oberfläche der Auftragswalze kann auch in unterschiedlichen Bereichen unterschiedlich gekordelt/profiliert sein. Von Vorteil ist dabei, wenn die Maschenweite der Kordelung bzw. der Linienabstand der Profilierung bei 0,1 bis 1,5 mm liegt. Insbesondere sollte dieser Wert bei etwa 1 mm liegen. Diese Kordelung wird als "feine Kordelung" bezeichnet.

Die erfindungsgemäße Vorrichtung läßt sich auch bei profilierten, also bei im Querschnitt gekrümmten Schmalflächen von Plattenelementen einsetzen. Dazu hat die Oberfläche der Auftragswalze eine entsprechende korrespondierende geometrische Form. Insbesondere ist die erfindungsgemäße Vorrichtung aber zum Auftragen von Klebstoff auf gerade Werkstückflächen von Vorteil. Dazu wird vorgeschlagen, dass die Auftragswalze im wesentlichen die Form eines Kreiszylinders aufweist. Zum Beschichten von Schmalflächen von Plattenelenienten ist es dabei von Vorteil, wenn die Auftragswalze einen Durchmesser von 30 bis 80 mm hat.

Als in der Praxis als besonders vorteilhaft hat es sich herausgestellt, wenn die besondere Vertiefung an der Oberfläche der Auftragswalze eine Tiefe von etwa 0,1 bis 1,0 mm, aufweist. Die genannte Nut sollte vorzugsweise eine Breite von 0,5 bis 5 mm, insbesondere von 0,5 bis 4 mm und bevorzugt von 1 bis 3 mm, aufweisen.

Zum Entfernen von besonders großen Partikeln mit einem Durchmesser, der größer als der Dosierspalt ist, hat es sich als besonders vorteilhaft herausgestellt, wenn die Nut im Winkel von 20 bis 70°, insbesondere von 40 bis 50°, zur Drehachse der Auftragswalze angeordnet ist.

### Mit der erfindungsgemäßen Vorrichtung zu verarbeitende bandförmige Beläge, Plattenelemente und Klebstoffe

Vorzugsweise hat der eingesetzte bandförmige Belag eine Dicke von 0,15 bis 0,2 mm.

Die erfindungsgemäße Vorrichtung läßt sich außerdem besonders gut einsetzen, wenn das Plattenelement eine Dicke von 15 bis 32 mm aufweist.

Mit der erfindungsgemäßen Vorrichtung lassen sich sämtliche üblichen Plattenelemente bearbeiten. Als mögliche Plattenelemente seien Spanplatten, aber auch andere Platten wie Tischlerplatten, Sperrholzplatten, sogenannte MDF-Platten (mitteldichte Faserplatten) und Massivholzplatten genannt.

Auch die Auswahl der einzusetzenden Beläge (Kantenmaterialien) ist nicht kritisch. So sind Kantenmaterialien aus Melamin, Polyester, PVC, ABS, Polypropylen und Furniere geeignet. Auch die heutzutage verstärkt eingesetzten relativ dünnen Kantenmaterialien aus Dekorpapieren, die auf Papierbasis aufgebaut und mit farbigen Kunststoffen getränkt sind, lassen sich problemlos verarbeiten. Es können Schmelzklebstoffe verwendet werden, die hergestellt worden sind aus Polymeren und Copolymeren von synthetischen Harzen, Kautschuken, Polyethylen, Polypropylen, Polyurethan, Acryl, Vinyl-Acetat, Ethylenvinylacetat und Polyvinylalkohol.

Spezielle Beispiele umfassen Schmelzklebstoffe, die aus folgenden Komponenten hergestellt sind:
1) Elastische Polymere wie Block-Copolymere, z. B. Styrol-Butadien, Styrol-Butadien-Styrol, Styrol-Isopren-Styrol, Styrol-Ethylen-Butylen-Styrol, Styrol-Ethylen-Propylen-Styrol;
2) Ethylen-Vinyl-Acetat-Polymere, andere Ethylen-Ester und Copolymere, z. B. Ethylen-Methacrylat, Ethylen-n-Butyl-Acrylat und Ethylen-Acrylsäure;
3) Polyolefine wie Polyethylen und Polypropylen;
4) Polyvinylacetat und Copolymere damit;
5) Polyacrylate;
6) Polyamide;
7) Polyester;
8) Polyvinylalkohole und Copolymere damit;
9) Polyurethane;
10) Polystyrole;
11) Polyepoxide;
12) Copolymere von Vinyl-Monomeren und Polyalkylenoxid-Polymeren;
13) Aldehyde, die Harze enthalten wie Phenol-Aldehyd, Urea-Aldehyd, Melamin-Aldehyd und dergleichen.

Weiter können Komponenten zur Verstärkung der Adhäsion, Verdünnungsmittel, Stabilisatoren, Antioxidantien, Farb- und Füllstoffe enthalten sein.

Als Komponenten zur Verbesserung der Adhäsion seien beispielhaft genannt:
1) Natürliche und modifizierte Harze,
2) Polyterpen-Harze,
3) phenolisch modifizierte Kohlenwasserstoff-Harze,
4) aliphatische und aromatische Kohlenwasserstoff-Harze,
5) Phthalat-Ester und
6) hydrierte Kohlenwasserstoffe, hydrierte Harze und hydrierte Harz-Ester.

Als Verdünnungsmittel seien beispielhaft flüssiges Polybuten oder Polypropylen, Petroleumwachse wie Paraffin und mikrokristalline Wachse, halbflüssiges Polyethylen, hydrierte tierische, Fisch- und pflanzliche Fette, Mineralöl und synthetische Wachse sowie Kohlenwasserstoff-Öle genannt.

Beispiele für die anderen Additive finden sich in der Literatur.

### Ausführungsbeispiele

Im folgenden werden Ausführungsbeispiee der Erfindung anhand von Zeichnungen näher beschrieben. Es zeigen
- Figur 1: eine Seitenansicht in Richtung des Vorschubs des Plattenelementes,
- Figur 2: eine Draufsicht der Anordnung nach Figur 1 in Richtung der Drehachse der Auftragswalze,
- Figur 3: eine vergrößerte Teilansicht aus Figur 2,

In allen Zeichnungen haben gleiche Bezugszeichen die gleiche Bedeutung und werden daher gegebenenfalls nur einmal erläutert.

Die Figuren zeigen den ersten Verfahrensschritt beim Anleimen eines bandförmigen Belages 4 an die Schmalfläche 3 eines Plattenelementes 2, z. B. einer Spanplatte. Mit einer Auftragswalze 1 wird heißer, noch flüssiger Schmelzklebstoff auf die Schmalfläche 3 des Plattenelementes 2 aufgebracht. Dazu wird aus einem nicht dargestellten Klebstoffbehälter der Schmelzklebstoff auf die Oberfläche 5 der Auftragswalze 1 aufgebracht, welche eine gittemetzartige Kordelung mit einer Maschenweite von 1,1 mm aufweist, wie es schematisch in Figur 1 dargestellt ist. Mit einem parallel zur Drehachse 7 der Auftragswalze 1 und im vorgegebenen Abstand zu dessen Oberfläche 5 angeordneten Dosierstab 8 wird eine bestimmte Dicke der aufzubringenden Klebstoffschicht eingestellt. Diese Schicht wird dann von der Auftragswalze 1 auf die Schmalfläche 3 des Plattenelements 2 übertragen, wobei die Drehzahl der Auftragswalze der Durchlaufgeschwindigkeit des Werkstückes angepaßt ist, so dass kein Schlupf entsteht. Die Umfangsgeschwindigkeit der Auftragswalze 1 beträgt daher in der Regel 20 bis 100 m/min.

Erfindungsgemäß ist nun eine schrägverlaufende Nut 9 mit einer Breite von 3 mm und einer Tiefe von 1,0 mm an der Oberfläche 5 der Auftragswalze 1 vorgesehen (Figur 1). Durch diese diagonal verlaufende Nut wird permanent der Spalt zwischen der Oberfläche 5 und dem Dosierstab 8 geöffnet und geschlossen, so dass störende Partikel durch den Spalt hindurchtreten können, ohne dass dabei von außen ein Einfluß auf die Vorrichtung genommen werden muß. Dadurch tritt ein automatischer laufender Selbstreinigungseffekt auf, der sehr dünne, gleichmäßige und geschlossene Schmelzklebstoffaufträge einzustellen gestattet. Die diagonale Anordnung der Nut sorgt außerdem für eine gewisse Turbulenz in der Schmelze von Schmelzklebstoff, die große Partikel, die trotz der Nut nicht durch den Spalt zwischen der Oberfläche 5 und dem Dosierstab 8 hindurchlaufen können, auf der Auftragswalze nach oben oder nach unten wandern läßt, so dass nur ein kurzzeitiger Einfluß, in der Regel nur während einer einzigen Umdrehung, auf die Gleichmäßigkeit des Klebstoffilms genommen wird.

Der zweite Dosierstab 10 (Figur 3), der auch Rakel genannt wird, dient dazu, den nach dem Klebstoffauftrag auf der Auftragswalze verbleibenden Klebstoff in den Auftragsbehälter zurückzuführen. Dies gilt insbesondere für den Klebstoff im unteren und oberen Bereich der Auftragswalze, in welchem die Auftragswalze nicht am Werkstück anliegt, da dessen Breite in der Regel kleiner als die Länge der Auftragswalze ist. Wenn die Anlage abgeschaltet wird, wird der zweite Spalt geschlossen und damit das Herauslaufen des Klebstoffs beim Abkühlen verhindert. Während des Betriebs ist der zweite Spalt immer weiter als der erste Spalt zwischen dem ersten Dosierstab 8 und der Auftragswalze, damit sich kein Klebstoff am zweiten Dosierstab anstauen kann.

Nach dem Aufbringen des Klebstoffilmes wird der bandförmige Belag 4, welcher mittels Führungsrollen 11 an die Klebstoffschicht herangeführt wird, mit einer Andruckrolle 12 an die Schmalfläche 3 angepreßt (Figur 2).

### Bezugszeichenliste

- 1: Auftragswalze
- 2: Plattenelement, Spanplatte
- 3: Schmalfläche
- 4: bandförmiger Belag
- 5: Oberfläche von 1
- 6: Schmelzklebstoff
- 7: Drehachse
- 8: Dosierstab
- 9: Nut, besondere Vertiefung
- 10: zweiter Dosierstab.
- 11: Führungsrolle
- 12: Andruckrolle

## Patentansprüche

1. Vorrichtung zum Auftragen eines Klebstoffs (6), auf ein Plattenelement, vorzugsweise eine Span-, Faser- oder Massivholzplatte, insbesondere auf dessen Schmalfläche (3)
- mit einer drehbaren Auftragswalze (1), deren Oberfläche (5) profiliert und der geometrischen Form des Werkstücks angepaßt ist,
- mit Mitteln (8) zum dosierten Aufbringen von Klebstoff auf die Auftragswalze (1), wobei diese Mittel (8) im Abstand von der Oberfläche (5) der Auftragswalze (1) angeordnet sind, so dass ein Spalt zwischen den Mitteln (8) und der genannten Oberfläche (5) gebildet wird, und
- wobei die Oberfläche (5) der Auftragswalze (1) eine gitterartige Kordelung oder eine aus parallelen Linien bestehende Profilierung und mindestens eine besonders ausgeprägte Vertiefung (9) mit einer Tiefe von 0,1 bis 2,0 mm zum Entfernen unerwünschter Partikel aufweist,
**dadurch gekennzeichnet,**
- **dass** der Klebstoff (6) ein Schmelzklebstoff ist und
- die Vertiefung (9) schräg zur Drehachse (7) der Auftragswalze (1) verläuft.

2. Vorrichtung nach Anspruch 1,
**dadurch gekennzeichnet,**
**dass** die besonders ausgeprägte Vertiefung als Nut (9) ausgebildet ist, die insbesondere über eine mindestens der Breite der Schmalfläche (3) entsprechende Breite der Auftragswalze (1) verläuft.

3. Vorrichtung nach dem vorhergehenden Anspruch,
**dadurch gekennzeichnet,**
**dass** die Nut (9) im Winkel zur vorgesehenen Vorschubrichtung des Werkstücks (2) verläuft.

4. Vorrichtung nach einem der Ansprüche 1 bis 3,
**dadurch gekennzeichnet,**
**dass** die Oberfläche (5) der Auftragswalze eine aus parallelen Linien bestehende Profilierung aufweist, wobei die Linien Walzen-axial oder in Umfangsrichtung verlaufen.

5. Vorrichtung nach einem der Ansprüche 1 bis 4,
**dadurch gekennzeichnet,**
**dass** die Maschenweite der gitterartigen Kordelung bzw. der Linienabstand der Profilierung bei 0,1 bis 1,5 mm liegt.

6. Vorrichtung nach einem der vorhergehenden Ansprüche,
**dadurch gekennzeichnet,**
**dass** die Auftragswalze (1) praktisch die Form eines Kreiszylinders aufweist und insbesondere einen Durchmesser von 30 bis 80 mm hat.

7. Vorrichtung nach einem der vorhergehenden Ansprüche,
**dadurch gekennzeichnet,**
**dass** die besonders ausgeprägte Vertiefung (9) eine Tiefe von 0,1 mm bis 1,0 mm aufweist.

8. Vorrichtung nach einem der Ansprüche 2 bis 7
**dadurch gekennzeichnet,**
**dass** die Nut (9) eine Breite von 0,5 bis 5 mm, insbesondere von 0,5 bis 4 mm und bevorzugt von 1 bis 3 mm, aufweist.

9. Vorrichtung nach einem der Ansprüche 2 bis 8,
**dadurch gekennzeichnet,**
**dass** die Nut (9) im Winkel von 20 bis 70°C, insbesondere von 40 bis 50°, zur Drehachse (7) der Auftragswalze (1) angeordnet ist.

## Claims

1. A device for applying an adhesive (6) to a sheet element, preferably a sheet of chipboard, fibreboard or solid wood, more particularly to the narrow surface (3) thereof, comprising
- a rotatable application roller (1) of which the surface (5) is profiled and adapted to the geometric shape of the workpiece,
- means (8) for the dosed application of adhesive to the application roller, (1), these means (8) being located at a distance from the surface (5) of the application roller (1), so that a gap is formed between the means (8) and the surface (5), and
- the surface (5) of the application roller (1) having a lattice-like knurling or a profiling of parallel lines and at least one particularly pronounced depression (9) with a depth of 0.1 to 2.0 mm for removing unwanted particles,
**characterized in that**
- the adhesive (6) is a hotmelt adhesive and
- the depression (9) extends obliquely of the axis of rotation (7) of the application roller (1).

2. A device as claimed in claim 1, **characterized in that** the particularly pronounced depression is in the form of a groove (9) which extends in particular over a width of the application roller (1) which at least corresponds to the width of the narrow surface (3).

3. A device as claimed in the preceding claims, **characterized in that** the groove (9) extends at an angle to the intended direction of feed of the workpiece (2).

4. A device as claimed in any of claims 1 to 3, **characterized in that** the surface (5) of the application roller has a profiling of parallel lines, the lines extending axially of the roller or in the peripheral direction.

5. A device as claimed in any of claims 1 to 4, **characterized in that** the mesh width of the lattice-like knurling or the distance between the lines of the profiling is 0.1 to 1.5 mm.

6. A device as claimed in any of the preceding claims, **characterized in that** the application roller (1) is in the form of a cylinder and, in particular, has a diameter of 30 to 80 mm.

7. A device as claimed in any of the preceding claims, **characterized in that** the particularly pronounced depression (9) has a depth of 0.1 mm to 1.0 mm.

8. A device as claimed in any of claims 2 to 7, **characterized in that** the groove (9) has a width of 0.5 to 5 mm, more particularly 0.5 to 4 mm and preferably 1 to 3 mm.

9. A device as claimed in any of claims 2 to 8, **characterized in that** the groove (9) extends at an angle of 20 to 70°, more particularly 40 to 50°, to the axis of rotation (7) of the application roller (1).

## Revendications

1. Dispositif pour déposer un adhésif (6) sur un élément en plaque, de préférence une plaque de copeaux de bois, de fibres ou de bois massif, en particulier sur sa surface mineure (3)
- avec un cylindre de dépôt rotatif (1) dont la surface (5) est profilée et est adaptée à la forme géométrique de l'outil,
- avec des moyens (8) pour apporter de façon dosée l'adhésif sur le cylindre de dépôt (1), ces moyens (8) étant disposés à un certain intervalle de la surface (5) du cylindre de dépôt (1), si bien qu'une fente est formée entre les moyens (8) et la surface mentionnée (5), et
- dans lequel la surface (5) du cylindre de dépôt (1) présente un moletage en forme de grille ou un profilage constitué de lignes parallèles et au moins un évidement particulièrement prononcé (9) d'une épaisseur de 0,1 à 2,0 mm pour éliminer les particules indésirables,
**caractérisé**
- **en ce que** l'adhésif (6) est une colle à fusion et
- **en ce que** l'évidement (9) court obliquement par rapport à l'axe de rotation (7) du cylindre de dépôt (1).

2. Dispositif selon la revendication 1,
**caractérisé en ce que**
l'évidement particulièrement prononcé est en forme de rainure (9), qui court en particulier sur une largeur correspondant au moins à la largeur de la surface mineure (3) du cylindre de dépôt (1).

3. Dispositif selon la revendication précédente,
**caractérisé en ce que**
la rainure (9) court selon un certain angle par rapport à la direction d'avancée prévue de l'outil (2).

4. Dispositif selon l'une des revendications 1 à 3,
**caractérisé en ce que**
la surface (5) du cylindre de dépôt présente un profilage constitué de lignes parallèles, les lignes courant dans l'axe du cylindre ou dans la direction de sa périphérie.

5. Dispositif selon l'une des revendications 1 à 4,
**caractérisé en ce que**
l'ouverture de maille du moletage en forme de grille, respectivement l'intervalle entre les lignes du profilage se situe entre 0,1 et 1,5 mm.

6. Dispositif selon l'une des revendications précédentes,
**caractérisé en ce que**
le cylindre de dépôt (1) présente pratiquement la forme d'un cylindre circulaire et a en particulier un diamètre de 30 à 80 mm.

7. Dispositif selon l'une des revendications précédentes,
**caractérisé en ce que**
l'évidement particulièrement prononcé (9) présente une profondeur de 0,1 mm à 1,0 mm.

8. Dispositif selon l'une des revendications 1 à 7,
**caractérisé en ce que**
la rainure (9) présente une largeur de 0,5 à 5 mm, en particulier de 0,5 à 4 mm et de préférence de 1 à 3 mm.

9. Dispositif selon l'une des revendications 2 à 8,
**caractérisé en ce que**
la rainure (9) est disposée selon un angle de 20 à 70 °, en particulier de 40 à 50°, par rapport à l'axe de rotation (7) du cylindre de dépôt (1).
